# EUROPÄISCHE PATENTSCHRIFT

(11) **EP 0 256 244 B1**
(45) Veröffentlichungstag und Bekanntmachung des Hinweises auf die Patenterteilung: **07.02.1990**
(21) Anmeldenummer: 87108584.1
(22) Anmeldetag: 15.06.1987
(51) Int. Cl.: B43K 24/02, B43K 8/00

(54) **Schreibgerät mit einer Druckmechanik**
Writing instrument with an actuating mechanism
Instrument d'écriture avec mécanisme de pression

(30) Priorität: 26.07.1986 DE 3625381
(43) Veröffentlichungstag der Anmeldung: 24.02.1988
(73) Patentinhaber: rotring-werke Riepe KG, D-22525 Hamburg (DE)
(72) Erfinder: Bruhn, Bernhard, D-2083 Halstenbek (DE); Navarro-Ramil, José, D-2000 Hamburg 50 (DE); Segebarth, Reiner, D-2000 Hamburg 61 (DE)

(56) Entgegenhaltungen:
- FR-A- 1 155 536
- GB-A- 832 094

## Beschreibung

Die Erfindung bezieht sich auf ein Schreibgerät mit einer Druckmechanik zur Bewegung des Schreibelementes gegen Federdruck aus einer zurückgezogenen Ruhestellung in eine nach vorn vorgeschobene Schreibstellung, in der das Schreibelement gegen den Schreibdruck arretiert gehalten ist und aus der es durch Verlagerung eines Arretierteils aus einer Eingriffsstellung mit dem Gerätegehäuse infolge Federdrucks in die Ruhestellung rückführbar ist.

Bei einem bekannten Schreibgerät dieser Art (DE-AS-1 294 850) erstreckt sich das hintere Ende des Schreibelementes, das die Form einer Kugelschreibermine hat, in ein Sackloch eines Arretierteils, an dem der Clip des Schreibgerätes ausgebildet ist. Das Arretierteil hat einen seitlichen Vorsprung, der in eine Öffnung des Gerätegehäuses ragt, so daß er durch Eingriff mit seiner hinteren Fläche mit dem hinteren Ende der Öffnung das Schreibelement in der Schreibstellung arretiert, während er durch Eingriff mit einer weiter vorn liegenden Fläche mit dem hinteren Ende der Öffnung die Ruhestellung des Schreibelementes definiert und eine Bewegung von Arretierteil und Schreibelement nach hinten aus dem Gerätegehäuse verhindert. Das Schreibelement steht unter einem nach hinten wirkenden Federdruck, so daß es beim Lösen des Vorsprungs aus der arretierenden Eingriffsstellung mit der Öffnung im Gerätegehäuse durch Kippen des Clips zusammen mit dem Arretierteil nach hinten in die Ruhestellung gedrückt wird.

Bei diesem bekannten Schreibgerät kann also der Benutzer das Schreibelement zwischen einer arretierten, nach vorn verlagerten Schreibstellung und einer zurückgezogenen Ruhestellung sowie aus der Ruhestellung in die Schreibstellung bewegen, indem er ein Arretierteil entsprechend von Hand verlagert.

Es ist demgegenüber Aufgabe der Erfindung, ein Schreibgerät zu schaffen, bei dem zwar das Schreibelement aus der Ruhestellung in die Schreibstellung von Hand vorgeschoben wird, jedoch das Verlagern aus der Schreibstellung in die Ruhestellung selbsttätig erfolgt, wenn das Schreibgerät auf einer im wesentlichen horizontalen Fläche abgelegt wird.

Zur Lösung dieser Aufgabe wird ein Schreibgerät der eingangs erwähnten Art erfindungsgemäß derart ausgebildet, daß das Arretierteil einen nach hinten offenen Becherabschnitt aufweist, dessen axiale Länge größer ist als sein lichter Durchmesser und in den eine Kugel aus magnetisierbarem Material axial frei hin- und herbewegbar eingesetzt ist, und daß benachbart zur Öffnung des Becherabschnittes ein Permanentmagnet angeordnet ist, dessen den Becherabschnitt zugewandte Fläche eine koaxial zum Schreibelement angeordnete, konkav gewölbte Anlagefläche für die Kugel hat, wobei die vom Permanentmagneten auf die an ihm anliegende Kugel ausgeübte Haltekraft kleiner als das Gewicht der Kugel ist.

Bei dem erfindungsgemäßen Schreibgerät ist also ein besonders ausgebildetes Arretierteil vorhanden, das durch Zusammenwirken mit dem Permanentmagneten bzw. mit der Anlagefläche des Permanentmagneten und einer magnetisierbaren Kugel arbeitet. Um das Schreibgerät aus der Ruhestellung in die Schreibstellung zu bewegen, wird in üblicher Weise das Arretierteil so verlagert, daß sich das Schreibelement nach vorn in die Schreibstellung bewegt und das Arretierteil in arretierende Eingriffstellung mit dem Gerätegehäuse kommt. Da dies üblicherweise in einer im wesentlichen senkrechten Lage geschieht und da die vom Permanentmagneten auf die Kugel ausgeübte Haltekraft kleiner als das Gewicht der Kugel ist, löst sich die Kugel vom Permanentmagneten und ruht auf dem Boden des Becherabschnittes des Arretierteils. Beim Ablegen des Schreibgerätes auf einer im wesentlichen horizontalen Fläche wird die Kugel jedoch an die Anlagefläche des Permanentmagneten herangezogen, wobei sie den Becherabschnitt so verlagert, daß das Arretierteil aus seiner Eingrⁱffsteiiung mit dem Gerätegehäuse bewegt wird und das Schreibelement infolge Federdrucks in die Ruhestellung zurückkehrt.

Es ist zwar auch bereits bekannt (DE-AS-1 298 911), in der Druckmechanik eines Schreibgerätes einen Permanentmagneten und eine von ihm anzuziehende Kugel aus magnetisierbarem Material zu verwenden. Diese Elemente dienen jedoch dazu, die Funktionsweise bei der Verstellung des Schreibelementes in die Schreibstellung und in die Ruhestellung von Hand zuverlässiger zu machen, ohne daß es mit der bekannten Anordnung möglich wäre, das Schreibelement selbsttätig aus der Schreibstellung in die Ruhestellung zurückzuführen.

Bei dem erfindungsgemäßen Schreibgerät ist die Öffnung des Becherabschnittes in der Eingriffssteiiung des Arretierteils vorzugsweise außermittig bezüglich der Anlagefläche des Permanentmagneten angeordnet, und der Permanentmagneten angeordnet, und der Permanentmagnet kann sich in der Ruhestellung des Schreibelementes in den Becherabschnitt erstrecken.

Bei dieser Ausbildung bewirkt die Bewegung der Kugel gegen den Permanentmagneten, daß die Kugel, deren Durchmesser nur geringfügig kleiner als die lichte Weite des Becherabschnittes ist, den Becherabschnitt bezüglich dem Permanentmagneten ausrichtet, wodurch dann auch das Arretierteil aus seiner Eingriffsstellung mit dem Gerätegehäuse freikommt. Diese Stellung des Becherabschnittes in der Ruhestellung des Schreibelementes wird durch den sich in den Becherabschnitt erstreckenden Permanentmagneten sicher aufrechterhalten.

Bei dieser Ausgestaltung kann der Becherabschnitt zwischen der außermittigen Lage seiner Öffnung bezüglich der Anlagefläche des Permanentmagneten und der Lage, in der sich der Permanentmagnet in den Becherabschnitt erstreckt, um einen Punkt auf der Längsachse des Schreibelementes verschwenkbar sein, so daß die Verlagerungsbewegung des Becherabschnittes durch einen sehr einfachen Aufbau erreicht wird.

Um bei dieser Anordnung den Becherabschnitt bezüglich des Schreibelementes in einer definierten Lage zu haften, kann am Becherabschnitt ein den Kopplungsbereich mit dem Schreibelement übergreifender Führabschnitt vorhanden sein, der seitliche Bewegungen des Bodenbereichs des Becherabschnittes bezüglich des Schreibelementes verhindert.

Um bei einfachem Aufbau eine einfache Betätigung der Druckmechanik zu ermöglichen, kann ein von außen zugänglicher Griffabschnitt des Arretierteils in axialer Richtung bewegbar in einem Durchbruch des Clips geführt sein, wie dies an sich auch bei anderen Schreibgeräten bereits bekannt ist.

Bei diesem Aufbau kann in der Eingriffsstellung eine hintere Fläche des Griffabschnittes des Arretierteils in arretierendem Eingriff mit einem Absatz am Gerätegehäuse stehen.

Bei Schreibgeräten in Form von Röhrchenschreibern besteht im allgemeinen das Problem, daß sie sehr schnell eintrocknen, wenn sie nach Gebrauch kurzzeitig abgelegt werden, ohne daß die dichtende Verschlußkappe aufgeschraubt wird.

Wird ein Röhrchenschreiber in der vorstehend erläuterten, erfindungsgemäßen Art aufgebaut, so ist es zweckmäßig, im vorderen Ende des Gerätegehäuses ein erstes Dichtungselement vorzusehen, das in der Ruhestellung des Schreibelementes das vordere Ende des Schreibröhrchens dichtend verschließt und durch das sich das Schreibröhrchen in der Schreibstellung des Schreibelementes hindurcherstreckt.

Durch diese Ausbildung ergibt sich infolge der beim Ablegen selbsttätigen Bewegung des Scheibelementes in die Ruhestellung zwangsläufig auch eine Abdichtung des vorderen Endes des Schreibröhrchens.

Die Erfindung wird im folgenden anhand der ein Ausführungsbeispiel zeigenden Figuren näher erläutert.
Figur 1 zeigt in einer Seitenansicht ein Scheibgerät in Form eines Röhrchenschreibers.
Figur 2 zeigt teilweise als Ansicht und teilweise im Schnitt das Schreibgerät aus Figur 1, wobei sich die Röhrchenschreiberspitze in der Schreibstellung befindet.
Figur 3 zeigt in einer Darstellung entsprechend Figur 2 das Schreibgerät mit sich in der Ruhestellung befindender Röhrchenschreiberspitze.
Figur 4 zeigt eine Draufsicht auf den Clip und den oberen Teil des Gehäuses.
Figur 5 zeigt eine Querschnitt entspr. der Linie V - V.

Das dargestellte Schreibgerät hat ein vorderes Gehäuseteil 1 und ein hinteres Gehäuseteil 2, die üblicherweise miteinander verschraubt sind. Am hinteren Gehäuseteil 2 ist ein Clip 3 befestigt, und in das hintere Ende des Gehäuseteils 2 ist unverlierbar eine Verschlußkappe 14 eingesetzt, die einen Knopf 15 trägt, der beispielsweise als Farbkodierung dienen kann.

Im Gehäuse befindet sich eine schematisch angedeutete Röhrchenschreiberspitze mit einem Zylinderkörper 5, einem vorn in diesen eingesetzten Schreibröhrchen 6 sowie einer Abdeckhülse 4, die auf den Zylinderkörper aufgeschraubt ist und die auf seiner Außenfläche ausgebildete, nach vorn mit der Umgebungsluft in Verbindung stehende Ausgleichskammer abdeckt. Auf das hintere Ende des Zylinderkörpers ist in üblicher Weise eine Tuschepatrone 11 aufgesteckt, und im Gerätegehäuse befindet sich eine weitere Tuschepatrone 12, die mit ihrem hinteren Ende am hinteren Ende der Tuschepatrone 11 anliegt und mit ihrem vorderen Ende, dem Einsteckende 13 für den Zylinderkörper nach hinten ausgerichtet ist.

Am hinteren Ende des Gehäuseteils 2 ist in dieses ein Arretierteil eingesetzt, das einen nach hinten offenen Becherabschnitt 18 und einen an diesen anschließenden, sich nach vorn erstrekkenden Führabschnitt 19 aufweist. Der nach vorn etwas spitz zulaufende Boden des Becherabschnittes 18 liegt an der Endfläche des Einstekkendes 13 der Patrone 12 an, und der Führabschnitt 19 umgibt dieses Einsteckende. Seitlich am Becherabschnitt 18 ist ein Griffabschnitt 20 angeformt, der sich durch eine seitliche Öffnung im Gehäuseteil 2 sowie durch einen Durchbruch 22 im Clip 3 erstreckt und so von außen zugänglich ist.

In der Verschlußkappe 14 ist koaxial bezüglich der Längsachse 25 der Röhrchenschreiberspitze bzw. des Gerätegehäuses ein Permanentmagnet 16 unverlagerbar eingesetzt, dessen vordere Endfläche 17 konkav gewölbt und kreissymmetrisch bezüglich der Längsachse 25 ausgebildet ist. Die Wölbung der Anlagefläche 17 des Permanentmagneten 16 entspricht der Oberflächenkrümmung einer Kugel 23 aus magnetisierbarem Material, vorzugsweise aus ferromagnetischem Material, die sich im Becherabschnitt 18 befindet. Wie dargestellt, ist der Durchmesser der Kugel 23 deutlich kleiner als die Längserstreckung des Becherabschnittes 18 sowie geringfügig kleiner als die lichte Weite des Becherabschnittes 18, so daß die Kugel 23 ungehindert im Abschnitt 18 hin- und herbewegbar ist, jedoch seitlich möglichst wenig Spiel hat.

Am vorderen Ende des Gehäuseteils 1 ist eine Dichtung 9 aus elastischem Material vorgesehen, durch die sich, wie in Figur 2 dargestellt, das Schreibröhrchen 6 in der Schreibstellung der Röhrchenscheiberspitze hindurcherstreckt, so daß sein vorderes Ende in Berührung mit einer Zeichenunterlage gebracht werden kann, während das vordere Ende des Schreibröhrchens 6 in der Ruhestellung (Figur 3) von der Dichtung 9 verschlosen wird.

Ferner befindet sich auf dem vorderen Abschnitt des Zylinderkörpers 5 eine unverdrehbar mit dem Gehäuseteil 1 verbundenen Steuerbuchse 27, in der eine wendelförmige Nut 7 ausgebildet ist. Auf der Steuerbuchse 27 sitzt verdrehbar eine ringförmige Dichtung 10, die von einer Feder 8, die sich mit ihrem vorderen Ende an einer Ringschulter im Gehäuseteil 1 abstützt, nach hinten gegen die auf den Zylinderkörper aufgeschraubte Hülse 4 gedrückt wird. Auf diese Weise wird auf die Röhrchenschreiberspitze dauernd ein nach hinten wirkender Federdruck ausgeübt.

Die Dichtung 10 steht mit einem an ihr ausgebildeten Vorsprung in Eingriff mit der Nut 7, so daß die Dichtung 10, die in der Schreibstellung (Figur 2) über in ihr ausgebildete Axialkanäle die Ausgleichskammer mit der Umgebungsluft verbindet, bei Bewegung in die Ruhestellung (Figur 3) entsprechend dem Verlauf der Nut 7 verdreht wird, wodurch eine Abdichtung der Ausgleichskammer bewirkt wird.

In der in Figur 2 gezeigten Lage befindet sich der dargestellte Röhrchenschreiber, wie erwähnt, in der Schreibstellung, in der das Becherelement 18 des Arretierteils gegenüber der Längsachse 25 der Röhrchenschreiberspitze gekippt ist, so daß seine Längsachse 26 geneigt zur Achse 25 verläuft. Durch diese gekippte Stellung liegt der äußere Bereich des Griffabschnittes, 20 in einer Ebene parallel zur Außenfläche des Clips 3, und das hintere Ende des Griffa_{b}schnittes 20 steht in Eingriff mit einem Absatz 21 (Figur 3), der in der Verschlußkappe 14 ausgebildet ist. In dieser Eingriffsstellung wird er durch den Druck der Feder 8 gehalten. Da der Röhrchenschreiber sich in der Schreibstellung in im wesentlichen senkrechter Lage befindet, liegt die Kugel 23, wie in Figur 2 angedeutet, am Boden des Becherabschnittes 18.

Wird das Schreibgerät mit sich in der Schreibstellung befindender Röhrchenschreiberspitze auf einer im wesentlichen horizontalen Fläche abgelegt, so rollt die Kugel 23 im Becherabschnitt 18 in Richtung auf den Permanentmagneten 16, und sie wird von diesem angezogen. Dadurch kommt sie zur Anlage an der konkav gewölbten Anlagefläche 17 des Permanentmagneten 16, wodurch die Kugel eine seitliche Verlagerung des Öffnungsbereiches des Becherabschnittes 18 vornimmt, die zu einer Verschwenkung des Arretierteils um den Anlagebereich an der Endfläche des Einsteckendes 13 der Tuschepatrone 12 führt. Infolge dieser Verschwenkung wird das hintere Ende des Griffabschnittes 20 nach außen und Außereingriff mit dem Absatz 21 gedrückt, so daß sich die Röhrchenschreiberspitze zusammen mit den Tuschepatronen 11 und 12 infolge des Drucks der Feder 7 nach hinten verlagern kann. Dabei wird, wie Figur 3 zu entnehmen ist, der Becherabschnitt 18 so nach hinten verlagert, daß sich der Permanentmagnet 16 in den Becherabschnitt 18 erstreckt und seitliche Verschwenkungen des Arretierteils verhindert. In dieser Lage ist also die Wirkung des in anderen Stellungen seitliche Verlagerungen des Bodenbereichs des Becherabschnittes 18 verhindernden Führabschnittes 19 nicht erforderlich.

Wie aus Figur 5 zu ersehen ist, wurde die Innenkontur des Becherelementes mit drei Leitbahnen (30, 30', 30") in Form von in Längsrichtung verlaufenden Nuten versehen. Diese Nuten gewährleisten, daß die Kugel (23) auch in der Seitenlage, d. h. in einer Position, in der der Clip seitlich liegt, einwandfrei rollt.

Um die Röhrchenschreiberspitze wieder in die Schreibstellung zu bringen, wird das Schreibgerät in eine im wesentlichen senkrechte Lage bewegt und dann der Griffabschnitt 20 nach vorn verschoben. Dabei bewegen sich das gesamte Arretierteil sowie die Röhrchenschreiberspitze nach vorn, und infolge des Gewichtes der Kugel 23, das größer als die Haltekraft des Permanentmagneten 16 ist, kommt die Kugel 23 von der Anlagefläche 17 frei und fällt in den Boden des Becherabschnittes 18. In dieser vorgeschobenen Lage ist dann auch der Öffnungsbereich des Becherabschnittes 18 vom Permanentmagneten 16 freigekommen, und der Griffabschnitt 20 kann mit seinem hinteren Ende nach innen verschwenkt und so in Eingriff mit dem Absatz 21 gebracht werden, um die Röhrchenschreiberspitze in der Schreibstellung zu arretieren.

Figur 4 zeigt eine Draufsicht auf den Clip (3), der mit dem Gehäuseteil (2) verbunden ist und dem Griffabschnitt (20) als Führung dient.

## Patentansprüche

1. Schreibgerät mit einer Druckmechanik zur Bewegung des Schreibelementes (4, 5, 6, 11, 12, 13) gegen Federdruck aus einer zurückgezogenen Ruhestellung in eine nach vorn vorgeschobene Schreibstellung, in der das Schreibelement (4, 5, 6, 11, 12, 13) gegen den Schreibdruck arretiert gehalten ist und aus der es durch Verlagerung eines Arretierteils (18, 19, 20) aus einer Eingriffstellung mit dem Gerätegehäuse (1, 2, 14, 15) infolge Federdrucks in die Ruhestellung rückführbar ist, dadurch gekennzeichnet, daß das Arretierteil (18, 19, 20) einen nach hinten offenen Becherabschnitt (18) aufweist, dessen axiale Länge größer ist als sein lichter Durchmesser und in den eine Kugel (23) aus magnetisierbarem Material axial frei hin- und herbewegbar eingesetzt ist, und daß benachbart zur Öffnung des Becherabschnittes (18) ein Permanentmagnet (16) angeordnet ist, dessen dem Becherabschnitt (18) zugewandte Fläche eine koaxial zum Schreibelement angeordnete, konkav gewölbte Anlagefläche (17) für die Kugel (23) hat, wobei die vom Permanentmagneten (16) auf die an ihm anliegende Kugel (23) ausgeübte Haltekraft kleiner als das Gewicht der Kugel (23) ist.

2. Schreibgerät nach Anspruch 1 dadurch gekennzeichnet, daß die Öffnung des Becherabschnittes (18) in der Eingriffsstellung des Arretierteils (18, 19, 20) außermittig bezüglich der Anlagefläche (17) des Permanentmagneten (16) angeordnet ist und daß sich der Permanentmagnet (16) in der Ruhestellung des Schreibelementes (4, 5, 6) in den Becherabschnitt (18) erstreckt.

3. Schreibgerät nach Anspruch 2, dadurch gekennzeichnet, daß der Becherabschnitt (18) zwischen der außermittigen Lage seiner Öffnung bezüglich der Anlagefläche (17) des Permanentmagneten (16) und der Lage, in der sich der Permanentmagnet (16) in den Becherabschnitt (18) erstreckt, um einen Punkt auf der Längsachse (25) des Schreibelementes (4, 5, 6, 11, 12, 13) verschwenkbar ist.

4. Schreibgerät nach Anspruch 3, gekennzeichnet durch einen am Becherabschnitt (18) vorgesehenen, den Kopplungsbereich (13) mit dem Schreibelement (4, 5, 6, 11, 12, 13) übergreifenden Führabschnitt (19).

5. Schreibgerät nach einem der Ansprüche 1 bis 4, dadurch gekennzeichnet, daß ein von außen zugänglicher Griffabschnitt (20) des Arretierteils (18, 19, 20) in axialer Richtung bewegbar in einem Durchbruch (22) des Clips (3) geführt ist.

6. Schreibgerät nach Anspruch 5, dadurch gekennzeichnet, daß in der Eingriffstellung eine hintere Fläche des Griffabschnittes (20) des Arretierteils (18, 19, 20) in arretierendem Eingriff mit einem Absatz (21) am Gerätegehäuse (1, 2, 14, 15) steht.

7. Schreibgerät nach einem der Ansprüche 1 bis 6 in Form eines Röhrchenschreibers, gekennzeichnet durch ein erstes, im vorderen Ende des Gerätegehäuses (1, 2, 14, 15) vorgesehenes Dichtungselement (9), das in der Ruhestellung des Schreibgerätes (4, 5, 6, 11, 12, 13) das vordere Ende des Schreibröhrchens (6) dichtend verschließt und durch das sich das Schreibröhrchen (6) in der Schreibstellung des Schreibelementes (4, 5, 6, 11, 12, 13) hindurcherstreckt.

8. Schreibgerät nach Anspruch 7, dadurch gekennzeichnet, daß vor der Verbindungsöffnung bzw. den Verbindungsöffnungen der Ausgleichskammer mit der Umgebungsluft auf dem Schreibelement (4, 5, 6, 11, 12, 13) ein zweites, ringförmiges Dichtungselement (10) angeordnet ist, das von einer Feder (8) in Richtung der Verbindungsöffnung bzw. -öffnungen gedrückt wird, und daß das zweite Dichtungselement (10) in der Schreibstellung des Schreibelementes (4, 5, 6, 11, 12, 13) die Verbindungsöffnung bzw. -öffnungen freigebend mit in ihm vorgesehenen Aussparungen bezüglich dieser bzw. diesen ausgerichtet ist und in der Ruhestellung des Schreibelementes (4, 5, 6, 11, 12, 13) gegenüber der Lage in der Schreibstellung verdreht die Verbindungsöffnung bzw. - öffnungen verschließt.

9. Schreibgerät nach Anspruch 8, dadurch gekennzeichnet, daß das zweite Dichtungselement (10) zur verdrehung in einer wendelförmigen Nut (7) einer unverdrehbar gehaltenen Steuerbuchse (27) geführt ist.

10. Schreibgerät nach einem der Ansprüche 1 bis 6 in Form eines Röhrchenschreibers, dadurch gekennzeichnet, daß in der Innenfläche des Becherelementes (18) in Schreibgerätelängsachse verlaufende Nuten (30, 30', 30") zur Führung der Kugel (23) vorgesehen sind.

## Claims

1. Writing implement with a pressure mechanism for moving the writing element (4, 5, 6, 11, 12, 13) against spring pressure from a retracted initial position into an advanced writing position in which the writing element (4, 5, 6, 11, 12, 13) is held locked against the writing pressure and out of which position it can be returned by spring pressure to the initial position from a position engaged with the implement housing (1, 2, 14, 15) by displacing a locking member (18, 19, 20), characterised in that the locking member (18, 19, 20) has a cup section (18) which opens backwards, and the axial length of which is greater than its internal diameter, and into which there is inserted a ball (23) made of magnetisable material so that it can be freely moved axially back and forth, and that a permanent magnet (16) is disposed adjacent to the opening of the cup section (18), the face of which magnet facing the cup section (18) has a concave curved locating face (17) for the ball (23), which face is disposed coaxially to the writing element, the holding force exerted by the permanent magnet (16) on the ball (23) in contact therewith being less than the weight of the ball (23).

2. Writing implement according to claim 1, characterised in that in the engaged position of the locking member (18, 19, 20) the opening of the cup section (18) is disposed eccentrically relative to the locating face (17) of the permanent magnet (16) and that the permanent magnet (16) extends into the cup section (18) in the initial position of the writing element (4, 5, 6).

3. Writing implement according to claim 2, characterised in that the cup section (18) is pivotable between the eccentric position of its opening relative to the locating face (17) of the permanent magnet (16) and the position in which the permanent magnet (16) extends into the cup section (18) about a point on the longitudinal axis (25) of the writing element (4, 5, 6,11,12,13).

4. Writing implement according to claim 3, characterised by a guide section (19) provided on the cup section (18) and extending across the region (13) of coupling to the writing element (4, 5, 6, 11, 12,13).

5. Writing implement according to one of claims 1 to 4, characterised in that a grip section (20) of the locking member (18, 19, 20) which is accessible from outside is guided in a hole (22) in the clip (3) so as to be movable in the axial direction.

6. Writing implement according to claim 5, characterised in that in the engaged position a rear face of the grip section (20) of the locking member (18, 19, 20) is in locking engagement with a step (21) on the implement housing (1, 2, 14, 15).

7. Writing implement according to one of claims 1 to 6 in the form of a stylo pen, characterised by a first sealing element (9) provided in the front end of the implement housing (1, 2, 14, 15), which element sealingly closes the front end of the writing tube (6) in the initial position of the writing implement (4, 5, 6, 11, 12, 13), and through which the writing tube (6) protrudes in the writing position of the writing element (4, 5, 6, 1 t; 12,13).

8. Writing implement according to claim 7, characterised in that a second, annular sealing element (10) is disposed on the writing element (4, 5, 6, 11, 12, 13) in front of the connection opening or the connection openings connecting the equalising chamber to the surrounding air, which sealing element is pressed towards the connection opening or openings by a spring (8), and that the second sealing element (10) in the writing position of the writing element (4, 5, 6, 11, 12, 13) is aligned relative to said opening or openings with recesses provided therein, freeing the connection opening or openings, and in the initial position of the writing element (4, 5, 6, 11, 12, 13), twisted relative to the position in the writing position, it seals the connection opening or openings.

9. Writing implement according to claim 8, characterised in that, for twisting, the second sealing element (10) is guided in a helical groove (7) of a control bushing (27) which is held so that it is unable to twist.

10. Writing implement according to one of claims 1 to 6 in the form of a stylo pen, characterised in that grooves (30, 30', 30") running in the longitudinal axis of the writing implement are provided in the inner surface of the cup element (18) to guide the ball (23).

## Revendications

1. Instrument d'écriture avec un mécanisme de pression destiné à déplacer l'élément d'écriture (4, 5, 6, 11, 12, 13) contre une pression élastique à partir d'une position de repos rétractée pour passer en une position d'écriture avancée vers l'avant, dans laquelle l'élément d'écriture (4, 5, 6, 11, 12, 13) est maintenu bloqué en s'opposant à la pression d'écriture, et à partir de laquelle il est rétractable en position de repos à partir d'une position d'engagement avec le boîtier de l'instrument (1, 2, 14, 15), par suite d'une pression élastique, par déplacement d'une partie de blocage (18, 19, 20), caractérisé en ce que la partie de blocage (18, 19, 20) présente une partie en godet (18) ouverte vers l'arrière, dont la longueur est supérieure à son diamètre libre et dans laquelle une bille (23) en matière magnétisable est mobile librement dans les deux sens, et en ce qu'un aimant permanent (16) dont la face avant forme pour la bille (23) une face d'appui (17), concave et disposée coaxialement à l'élément d'écriture (4, 5, 6, 11, 12, 13), est disposé au voisinage de l'ouverture de la partie en godet (18), la force de maintien exercée par l'aimant permanent (16) sur la bille (23) appuyant sur ce dernier étant inférieure au poids de la bille (23).

2. Instrument d'écriture selon la revendication 1, caractérisé en ce que l'ouverture de la partie en godet (18) en position d'engagement de la partie de blocage (18, 19, 20) est excentrée par rapport à la face d'appui (17) de l'aimant permanent (16) et en ce qu'en position de repos de l'élément d'écriture (4, 5, 6), l'aimant permanent (16) s'étend dans la partie en godet (18).

3. Instrument d'écriture selon la revendication 2, caractérisé en ce que la partie en godet (18) est pivotante autour d'un point situé sur l'axe longitudinal (25) de l'élément d'écriture (4, 5, 6, 11, 12, - 13), entre la position excentrée de son ouverture par rapport à la face d'appui (17) de l'aimant permanent (16) et la position dans laquelle l'aimant permanent (16) s'étend dans la partie en godet (18).

4. Instrument d'écriture selon la revendication 3, caractérisé par une partie de guidage (19) prévue sur la partie en godet (18) et entourant la zone de couplage (13) avec l'élément d'écriture (4, 5, 6, 11,12,13).

5. Instrument d'écriture selon l'une des revendications 1 à 4, caractérisé en ce qu'une partie de prise (20), accessible de l'extérieur, de la partie de blocage (18, 19, 20) est guidée en direction axiale, de manière mobile dans un passage (22) de l'attache (3).

6. Instrument d'écriture selon la revendication 5, caractérisé en ce qu'en position d'engagement, une face arrière de la partie de prise (20) de la partie de blocage (18, 19, 20) est placée en prise de blocage avec un appendice (21) situé sur le boîtier de l'instrument (1, 2, 14, 15).

7. Instrument d'écriture selon l'une des revendications 1 à 6, ayant la forme d'un stylo à petit tube, caractérisé par un premier élément d'étanchéité (9), prévu à l'extrémité avant du boîtier de l'instrument (1, 2, 14, 15) et obturant de manière étanche l'extrémité avant du petit tube d'écriture (6) en position de repos de l'instrument d'écriture (4, 5, 6, 11, 12, 13), et à travers lequel passe le petit tube d'écriture (6), dans la position d'écriture de l'élément d'écriture (4, 5, 6, 11, 12, 13).

8. Instrument d'écriture selon la revendication 7, caractérisé en ce qu'un deuxième élément d'étanchéité (10) de forme annulaire est disposé sur l'élément d'écriture (4, 5, 6, 11, 12, 13), devant l'orifice de liaison ou les orifices de liaison des chambres d'équilibrage à l'air ambiant, élément pressé par un ressort (8) en direction du ou des orifices de liaison, et en ce que, dans la position d'écriture de l'élément d'écriture (4, 5, 6, 11, 12, 13), le deuxième élément d'étanchéité (10) est aligné, en libérant le ou les orifices de liaison, les évidements prévus en lui étant alignés par rapport à ce ou à ces orifices, et qu'en position de repos de l'élément d'écriture (4, 5, 6, 11, 12, 13), étant tourné par rapport à la position d'éctirure, il obture le ou les orifices de liaison.

9. Instrument d'écriture selon la revendication 8; caractérisé en ce que le deuxième élément d'étanchéité (10) est guidé en rotation dans une gorge hélicoïdale d'une douille de commande (27) maintenue bloquée en rotation.

10. Instrument d'écriture selon l'une des revendications 1 à 6, ayant la forme d'un stylo à petit tube, caractérisé en ce que des gorges (30, 30', 30") s'étendant dans l'axe longitudinal de l'instrument d'écriture, dans la face intérieure de l'élément en godet (18), sont prévues pour guider la bille (23).
